# EUROPÄISCHE PATENTSCHRIFT

(11) **EP 1 344 741 B1**
(45) Veröffentlichungstag und Bekanntmachung des Hinweises auf die Patenterteilung: **10.05.2006**
(21) Anmeldenummer: 03005870.5
(22) Anmeldetag: 15.03.2003
(51) Int. Cl.: B66F 11/04, B66C 23/70

(54) **Selbstfahrendes Arbeitsfahrzeug, nämlich Hubarbeitsbühne oder Kran**
Self-propelled working vehicle, namely elevating work platform or crane
Véhicule de travail automoteur, en particulier plate-forme de travail élévatrice ou grue

(30) Priorität: 15.03.2002 DE 10211481
(43) Veröffentlichungstag der Anmeldung: 17.09.2003
(73) Patentinhaber: B. Teupen Maschinenbau GmbH, 48599 Gronau (DE)
(72) Erfinder: Thihatmer, Alfons, 48499 Salzbergen (DE); Leusder, Hermann, 48607 Ochtrup (DE)
(74) Vertreter: Hoffmeister, Helmut

(56) Entgegenhaltungen:
- EP-A- 0 581 383
- EP-A- 1 090 875
- DE-A- 3 401 558
- DE-A- 4 426 627
- DE-B- 1 246 968
- FR-A- 752 539
- US-A- 3 132 718
- US-A- 3 533 515
- PATENT ABSTRACTS OF JAPAN vol. 2000, no. 19, 5. Juni 2001 (2001-06-05) -& JP 2001 048475 A (KATO WORKS CO LTD), 20. Februar 2001 (2001-02-20)

## Beschreibung

Die Erfindung betrifft einen Dreh- und Ausfahrmast für ein selbstfahrendes Arbeitsfahrzeug, mit den Merkmalen des Oberbegriffs des Anspruchs 1

Fahrbare, insbesondere selbstfahrende Hubarbeitsbühnen oder Kräne sind bekannt. Sie werden auf Lastfahrzeug-Chassis montiert, die von bekannten LKW-Herstellern angeboten werden.

Für derartige Hubarbeitsbühnen geht es bei der technischen Konstruktion darum, das zulässige Gesamtgewicht gemäß StVZO möglichst im Rahmen von 3,5 t zu halten, um Einsätze in schwierigem Gelände und auf Baustellen, aber auch in Gebäuden und in Anlagebereichen zu ermöglichen und einen Betrieb mit dem Führerschein Klasse B zu ermöglichen. Stabilität und Ausfahrlänge des Tragarms und des Drehturms wiederum sind entscheidende Größen für die Sicherheit und Verwendbarkeit der Hubarbeitsbühnen.

Um hohe Stabilitätswerte und Knicklasten zu erreichen, wurden daher für den Ausbau des Dreh- und Ausfahrmastes Stahlkonstruktionen vorgezogen. Nachteilig ist jedoch, daß sich durch eine Stahlkonstruktion ein großes Gewicht des Fahrzeugs ergibt, so dass sich für bestimmte Fahrzeugchassis, insbesondere solche mit bis zu 3,5 t zulässigem Gesamtgewicht gemäß StVZO arbeiten, nur relativ geringe Ausfahrlängen für die Teleskopelemente des Tragarms erreichen lassen. Ein typischer Wert ist beispielsweise nur 20 Meter Ausfahrlänge bei 3,5 t zulässigen Gesamtgewicht.

Die Verwendung von Aluminium-Schaumwerkstoff für Fahrzeugteile ist an sich bekannt. In DE 199 12 781 C1 werden verschiedene Kriterien und Möglichkeiten für den Einsatz von metallischen Schaumwerkstoffen genannt, wobei sich die Beschreibung in erster Linie auf Karosserieteile für Kraftfahrzeuge erstreckt. Zwar ist im Kranbau die Verwendung von Aluminium als Baumaterial hinlänglich bekannt. Da bei der Verwendung von Aluminium im Bereich des Dreh- und Ausfahrmastes sich aber die Meinung gebildet hat, daß hier Aluminium nicht oder aber nur eingeschränkt einsetzbar ist, ist es überraschend, daß der Werkstoff Aluminium-Schaumwerkstoff hier die Festigkeitswerte erbringt, die bisher nur von Stahl in ausreichenden Maße erbracht werden konnten.

Aluminium-Schaumwerkstoff, vorzugsweise bestehend aus drei Schichten, wobei die geschäumte Aluminiumschicht sandwichartig von zwei sich gegenüberliegenden, äußeren massiven Aluminiumschichten eingefaßt ist, ist in seinen Eigenschaften im wesentlichen bekannt, wobei auf die in der vorgenannten DE 199 12 781 C1 referierte Literatur hingewiesen wird.

Ein Drehkran mit einem gattungsgemäßen Dreh- und Ausfahrmast ist aus der DE-A 1 246 968 bekannt. Informationen zu einer Gewichtsreduzierung sind darin jedoch nicht enthalten.

EP 1 0909 875 B1 offenbart einen Teleskopausleger für Krane, bei dem eine Gewichtsreduktion dadurch bewirkt werden soll, dass dünne Bleche beabstandet zueinander angeordnet und über angewinkelte Bereiche und Abstandhalter miteinander verschweißt sind. Der so gebildete Hohlraum soll mit einem Schaum, beispielsweise einem Metallschaum, ausgefüllt sein. Die Werkstoffauswahl für die Deckbleche ist nicht offenbart, insbesondere auch kein reiner Verbund aus Aluminium. Ein Verfahren zur Einbringung des Metallschaums ist ebenfalls nicht angegeben, jedoch ist angesichts der erforderlichen hohen Schmelzetemperaturen für ein aufschäumbares Leichtmetall mit erheblichen Verwerfungen beim Erwärmen der miteinander verschweißten Deckbleche zu rechnen.

Aus der DE 44 26 627 ist ein metallischer Verbundwerkstoff bekannt, bei dem eine Metallschaumschicht zwischen zwei Deckschichten liegt, wobei zwischen den Schichten eine metallische Bindung besteht. Es stellt sich daher die Aufgabe, einen eingangs beschriebenen Dreh- und Ausfahrmast für ein selbstfahrendes Arbeitsfahrzeug so zu gestalten, daß bei vergleichsweise geringem zulässigem Gesamtgewicht des Fahrzeugs und unter Beachtung aller Sicherheitsbestimmungen und Sicherheitskriterien eine größere Ausfahrlänge im Vergleich zu anderen Fahrzeugen gleicher Gewichtsklasse erreichbar ist.

Diese Aufgabe wird gelöst durch einen Dreh- und Ausfahrmast für ein selbstfahrendes Arbeitsfahrzeug mit den Merkmalen des Anspruchs 1.

Die aus dem Aluminium-Schaumwerkstff gebildeten Profilbauteile können durch Schweißen gefügt werden. Hierin unterscheiden sie sich von bekannten, meist geklebten Sandwich-Verbundwerkstoffen.

Dabei können Profilbauteile, die im Querschnitt in mindestens einem Teil der gefügten Bereiche eine L-Form haben, mit Vorzug eingesetzt werden. Insbesondere der Korpus des Drehturms kann aus zwei verschweißten, im Querschnitt L-förmigen Basis-Profilteilen bestehen.

Vorzugsweise enden die Profilteile, die den unteren Teil des Drehturms bilden, in geraden Kanten, die in entsprechenden Bereichen auf der Oberseite des Drehtellers eingelassen und befestigt sind. Es auch möglich, daß die Profilteile, die den unteren Teil des Drehturms bilden, in Fußflanschen enden und auf der Oberfläche des Drehtellers befestigt sind, beispielsweise durch Schweißen.

Der Oberteil des Drehturms kann in einer Gabel enden, die das Gelenk für den Tragarm trägt. Dabei ist vorteilhaft, wenn der Drehturm in Form einer stetig gekrümmten Kurve kröpfungsfrei geneigt ist.

In Bezug auf die teleskopierbaren Trägerelemente des Tragarms wird vorgeschlagen, daß diese ebenfalls jeweils aus zwei verschweißten, im Querschnitt L-förmigen Haltearm-Profilteilen bestehen, die miteinander vorzugsweise verschweißt sind.

Die Erfindung bezieht sich auch auf ein selbstfahrendes Arbeitsfahrzeug, das mit einem vorstehend beschriebenen Dreh-und Ausfahrmast ausgerüstet ist.

Möglich ist es dabei, durch die erfindungsgemäße Werkstoffauswahl das zulässige Gesamtgewichte der fahrbaren Hubarbeitsbühne unter 3,5 t zu halten, um einen Betrieb mit einem Führerschein Klasse B ermöglichen.

Ein Ausführungsbeispiel der Erfindung ist in der Zeichnung dargestellt. Die Figuren der Zeichnung zeigen im einzelnen:
- Figur 1: eine selbstfahrende Hubarbeitsbühne mit abgesenktem Tragarm;
- Figur 2: einen Drehturm als Bestandteil eines Dreh- und Ausfahrmasts in zusammengesetzter Form;
- Figur 3: den Drehturm gemäß Figur 2 in auseinandergezogener Darstellung;
- Figur 4: eine Draufsicht auf einen Drehteller;
- Figur 5: eine vergrößerte Ansicht auf einen Abschnitt eines Aluminium-Schaumstoffes.

Eine selbstfahrende Hubarbeitsbühne 100 gemäß Figur 1 besteht aus einem motorisch angetriebenen Fahrzeugchassis 2 mit Fahrerkabine 3, einer Ladefläche mit aufgesetztem Drehteller 4 und einem Dreh- und Ausfahrmast 1. Letzterer wiederum setzt sich zusammen aus einem Drehturm 5 und einem Tragarm 6. Das Fußteil des Dreh- und Ausfahrmastes 1 bildet der Drehturm 5, der mit dem Drehteller 4 rotierbar verbunden ist. Mit dem Drehturm 5 ist wiederum über ein Gelenk 8 der Tragarm 6 verbunden, der über eine Kolben-Zylinder-Anordnung 9 artikulierbar ist. Der Tragarm 6 verfügt über vier teleskopierbare Elemente 16, die über eine (nicht dargestellte) Hydraulik-Anordnung ein- und ausfahrbare sind. Das Ende des letzten Teleskopelementes 16 trägt einen Arbeitskorb 7 in an sich bekannter Art.

Die Figuren 2 und 3 zeigen den für die vorbeschriebene Hubarbeitsbühne verwendeten Drehturm 5 in schematischer Darstellung. Der Drehturm 5 besteht aus zwei Basis-Profilteilen 15 und 16, wobei der eine Basis-Profilteil 16 aus einem Wangenteil 17 und zwei angeschweißten Flügelteilen 18 und 24 besteht. Die Flügelteile 18 und 24 einschließlich der Profilteile 15 und 16 bestehen aus Aluminium-Schaumstoff in planer und in gewölbter bzw. abgewinkelter Form.

Als Material zur Herstellung der Teile des Drehturms wird ein Aluminium-Schaumwerkstoff gewählt. Dieses Material ist in Figur 5 schematisch dargestellt. Eine blasige geschäumte Schicht 13 ist eingefasst von zwei dichten, massiven Schichten 11 und 12 aus Aluminium.

Zur Herstellung eines solchen Aluminium-Schaumstoffes wird handelsübliches Aluminiumpulver auf konventionellem Weg mit geringen Mengen eines ebenfalls pulverförmigen Treibmittels vermischt. Diese Pulvermischung wird zu einem festen, wenig porösen Vormaterial verdichtet. Bei Berücksichtigung der richtigen Verfahrensparameter ist das Resultat des Verdichtungsvorgangs ein aufschäumbares Vormaterial oder Halbzeug, welches zunächst, falls erforderlich, durch konventionelle Umformtechniken zu Blechen oder Profilen weiterverarbeitet wird. Das Material ist vollständig recyclingfähig, temperaturbeständig und durch Schweißen untereinander zu verbinden. Wegen der geringen Wärmeleitfähigkeit ist die Schweißbarkeit wesentlich gegenüber reinem Aluminiumblech erleichtert. Die fertigen Bauteile haben damit bei hoher Steifigkeit ein geringes spezifisches Gewicht und eine sehr gute Stoß- und Schalldämpfung.

Die aus Figur 3 ersichtlichen Teile werden sämtlich durch Verschweißen zusammengefügt und ergeben einen Drehturm 5 gemäß Figur 4, bei dem die Profilteile, die den unteren Teil des Drehturms bilden, in geraden Kanten 19, 20 enden, die in entsprechenden Bereichen 21,22 auf der Oberseite des Drehtellers 4 eingeschoben und befestigt sind. Der Drehturm 5 ist in Form einer stetig gekrümmten Kurve kröpfungsfrei geneigt.
Wie aus den Figuren 3 und 4 ferner erkennbar ist, trägt der Drehteller zwei Ansätze 23 für die Kolben-Zylinder-Anordnung 9. Der Oberteil des Drehturms 5 endet in einer Gabel 25, die Teil des Gelenkes 8 ist, das den Tragarm 6 trägt.

Bei den Teleskopelementen 14 des Tragarms wird eine ähnliche Konstruktion gewählt wie bei dem Drehturm. Auch hier bestehen die plattenförmigen Elemente, aus denen die Tragarm-Elemente zusammengeschweißt sind, wenigstens teilweise aus Aluminium-Schaumwerkstoff

Insgesamt lässt sich durch Verwendung von Aluminium-Schaumwerkstoff für den Dreh- und Haltemast eine wesentliche Gewichtsersparnis für diesen Teil der Hubarbeitsbühne erreichen. Es können ein oder zwei weitere Teleskopelemente gegenüber einer Stahlkonstruktion eingesetzt werden, so dass die Ausfahrlänge des Dreh- und Haltemastes 30 Meter betragen kann. Dies gilt auch dann, wenn das zulässige Gesamtgewicht der fahrbaren Hubarbeitsbühnen insgesamt nur 3,5 t beträgt.

Dieselben Überlegungen gelten für Kräne, bei denen anstelle des Arbeitsbodens ein Krangeschirr angebracht ist.

### Bezugszeichenliste:

- 1: Dreh- und Ausfahrmast
- 2: Fahrzeugchassis
- 3: Fahrkabine
- 4: Drehteller
- 5: Drehturm
- 6: Tragarm
- 7: Arbeitskorb
- 8: Gelenk
- 9: Kolben-Zylinder-Anordnung
- 10: Aluminium-Schaumwerkstoff
- 11: massive Schicht
- 12: massive Schicht
- 13: Blasige,geschäumte Schicht
- 14: Teleskopelemente
- 15: Basis-Profilteil
- 16: Basis-Profilteil
- 17: Wangenteil
- 18: Flügelteil
- 19: Kante
- 20: Kante
- 21: Nutbereich
- 22: Nutbereich
- 23: Ansatz
- 24: Flügelteil
- 25: Gabel
- 26:
- 27:
- 28:
- 29:
- 30:

- 100: Selbstfahrende Hubarbeitsbühne

## Patentansprüche

1. Dreh- und Ausfahrmast (1) für ein selbstfahrendes Arbeitsfahrzeug, insbesondere eine Hubarbeitsbühne (100) oder einen Kran, an dessen Spitze ein Arbeitskorb (7) bzw. ein Krangeschirr anbringbar ist,
- wobei der Dreh- und Ausfahrmast in seinem Fußteil aus einem mit dem Drehteller rotierbar verbundenen, im wesentlichen aus Metall in Hohlprofilbauweise gefertigten Drehturm (5), und in seinem Kopfteil aus einem mit dem Drehturm (5) über ein Gelenk (8) verbundenen, im wesentlichen aus Metall in Hohlprofilbauweise gefertigten, mehrteiligen, schwenk- und teleskopierbaren Tragarm (6) besteht,
**dadurch gekennzeichnet, dass** der Drehturm (5) und/oder die teleskopierbaren Teile (14) des Tragarms aus schweißbaren Profilbauteilen gefügt ist, die aus einem Aluminium-Schaumwerkstoff gefertigt sind, der wenigstens zweischichtig ist und aus einer blasigen, geschäumten Aluminiumschicht (13) und einer außen liegenden (11, 12) massiven Aluminiumschicht besteht.

2. Dreh- und Ausfahrmast nach Anspruch 1, **dadurch gekennzeichnet, dass** die geschäumte Aluminiumschicht (13) sandwichartig von zwei sich gegenüberliegenden, äußeren massiven Aluminiumschichten (11, 12) eingefaßt ist.

3. Dreh- und Ausfahrmast nach Anspruch 1 oder 2, **dadurch gekennzeichnet, dass** die Profilbauteile im Querschnitt in wenigstens einem Teil der gefügten Bereiche eine L-oder U-Form haben oder plan gefertigt sind.

4. Dreh- und Ausfahrmast nach einem der vorhergehenden Ansprüche, **dadurch gekennzeichnet, dass** der Korpus des Drehturms aus zwei verschweißten, im Querschnitt L-förmigen Basis-Profilteilen (15, 16) besteht.

5. Dreh- und Ausfahrmast nach einem der vorhergehenden Ansprüche, **dadurch gekennzeichnet, dass** die Profilteile, die den unteren Teil des Drehturms bilden, in geraden Kanten (19, 20) enden, die in entsprechenden Nutbereichen auf der Oberseite des Drehtellers eingelassen und befestigt sind.

6. Dreh- und Ausfahrmast nach einem der vorhergehenden Ansprüche, **dadurch gekennzeichnet, dass** die Profilteile, die den unteren Teil des Drehturms bilden, in Fußflanschen enden und auf der Oberfläche des Drehtellers befestigt sind.

7. Dreh- und Ausfahrmast nach einem der vorhergehenden Ansprüche, **dadurch gekennzeichnet, dass** der Drehturm (5) in Form einer stetig gekrümmten Kurve kröpfungsfrei geneigt ist.

8. Dreh- und Ausfahrmast nach einem der vorhergehenden Ansprüche, **dadurch gekennzeichnet, dass** wenigstens eines der telekopierbaren Trägerelemente des Tragarms aus jeweils zwei verschweißten, im Querschnitt L-förmigen Haltearm-Profilteilen besteht, die miteinander vorzugsweise verschweißt sind.

9. Selbstfahrendes Arbeitsfahrzeug, nämlich Hubarbeitsbühne (100) oder Kran, umfassend ein Fahrzeugchassis (2) mit Trageplattform und darauf aufgesetztem Drehteller (4), und einen auf dem Drehteller stehenden und von diesem gestützten Dreh- und Ausfahrmast (1) nach einem der Ansprüche 1 bis 8.

## Claims

1. Rotating and retractable mast (1) for a self-propelled working vehicle, particularly an elevating work platform or a crane, on the tip of which a work basket (7) or a crane harness can be arranged,
- wherein the rotating and retractable mast comprises in its bottom part a rotary turret (5) rotationally connected to the rotary table, manufactured essentially from metal in hollow profile construction, and in its top part a multipart, pivotable, telescopic carrier arm (6) connected via a joint (8) to the rotary turret (5), manufactured essentially from metal in hollow profile construction,
**characterised in that** the rotary turret (5) and / or the telescopic parts (14) of the carrier arm is / are put together from weldable profile components which are manufactured from an aluminium foam material which has at least two layers and comprises an aerated, foamed aluminium layer (13) and an outer-lying solid aluminium layer (11, 12).

2. Rotating and retractable mast according to claim 1, **characterised in that** the foamed aluminium layer (13) is enclosed in the manner of a sandwich by two external solid aluminium layers (11, 12) lying opposite each other.

3. Rotating and retractable mast according to claim 1 or 2, **characterised in that** the profile components have an L-shaped or U-shaped cross-section or are produced so as to be planar in at least part of the joined areas.

4. Rotating and retractable mast according to one of the preceding claims, **characterised in that** the body of the rotary turret comprises two welded base profile parts (15, 16) with an L-shaped cross-section.

5. Rotating and retractable mast according to one of the preceding claims, **characterised in that** the profile parts which form the lower part of the rotary turret end in straight edges (19, 20) which are pushed into and fixed in corresponding groove areas on the upper side of the rotary table.

6. Rotating and retractable mast according to one of the preceding claims, **characterised in that** the profile parts which form the lower part of the rotary turret end in bottom flanges and are fixed to the surface of the rotary table.

7. Rotating and retractable mast according to one of the preceding claims, **characterised in that** the rotary turret (5) is inclined in the manner of a continuously bent curve without sharp bends.

8. Rotating and retractable mast according to one of the preceding claims, **characterised in that** at least one of the telescopic carrier elements of the carrier arm comprises two welded holding arm profile parts with an L-shaped cross-section which are preferably welded to each other.

9. Self-propelled working vehicle, namely elevating work platform (100) or crane, comprising a vehicle chassis (2) with a carrier platform and a rotary table (4) arranged thereon and a rotating and retractable mast (1) according to one of the claims 1 to 8 standing on the rotary table and supported by it.

## Revendications

1. Mât tournant télescopique (1) pour un engin automoteur, en particulier pour une plateforme élévatrice (100) ou une grue au sommet de laquelle se montent une nacelle (7) ou des appareils de levage, le mât tournant télescopique étant constitué, en partie basse, d'une tour rotative (5) de construction essentiellement métallique en profilés creux, qui est liée rotative au plateau tournant, et en partie haute, d'un bras pivotant et télescopique en plusieurs parties (6), de construction essentiellement métallique en profilés creux, qui est lié à la tour rotative (5) par le biais d'une articulation (8), **caractérisé en ce que** la tour rotative (5) et/ou les éléments télescopiques (14) du bras pivotant sont constitués d'un assemblage de profilés soudables réalisés en un matériau cellulaire d'aluminium comprenant au moins deux couches dont l'une est une couche de mousse d'aluminium (13) et l'autre, extérieure (11, 12), une couche d'aluminium massif.

2. Mât tournant télescopique selon la revendication 1, **caractérisé en ce que** la couche de mousse d'aluminium (13) est en sandwich entre deux couches extérieures (11, 12) en aluminium massif qui l'encadrent.

3. Mât tournant télescopique selon la revendication 1 ou 2, **caractérisé en ce que** les profilés sont de section transversale en L ou en U dans au moins une partie des zones d'assemblage, ou bien à surface plane.

4. Mât tournant télescopique selon l'une quelconque des revendications précédentes, **caractérisé en ce que** le corps de la tour rotative est constitué de deux profilés de base (15, 16) soudés, de section transversale en L.

5. Mât tournant télescopique selon l'une quelconque des revendications précédentes, **caractérisé en ce que** les profilés constituant la partie basse de la tour rotative se terminent par des bords droits (19, 20) qui sont encastrés et fixés dans des secteurs à gorge correspondants agencés sur la face supérieure du plateau tournant.

6. Mât tournant télescopique selon l'une quelconque des revendications précédentes, **caractérisé en ce que** les profilés constituant la partie basse de la tour rotative se terminent par des semelles inférieures et sont fixés sur la face supérieure du plateau tournant.

7. Mât tournant télescopique selon l'une quelconque des revendications précédentes, **caractérisé en ce que** la tour rotative (5) est inclinée selon une courbe continue sans coude.

8. Mât tournant télescopique selon l'une quelconque des revendications précédentes, **caractérisé en ce que** l'un au moins des éléments télescopiques du bras est constitué de deux profilés de bras de support de section en L qui sont assemblés, de préférence, par soudage.

9. Engin automoteur, sous forme de plateforme élévatrice (100) ou de grue, comportant un châssis de véhicule (2) équipé d'une plateforme porteuse sur laquelle repose un plateau tournant (4) sur cette dernière, et un mât tournant télescopique (1) conforme à l'une quelconque des revendications 1 à 8 érigé sur le plateau tournant (4) et supporté par celui-ci.
